# EUROPÄISCHE PATENTSCHRIFT

(11) **EP 0 060 440 B1**
(45) Veröffentlichungstag und Bekanntmachung des Hinweises auf die Patenterteilung: **13.06.1984**
(21) Anmeldenummer: 82101622.7
(22) Anmeldetag: 03.03.1982
(51) Int. Cl.: B01L 9/00, B01L 3/00

(54) **Aufklappbares Klemmstück mit Balgaufsatz zur Aufnahme eines Röhrchens**
Hinged gripping piece provided with bellows for the purpose of retaining a tube
Pièce de serrage rabattable munie d'un soufflet et prévue pour retenir un tube

(30) Priorität: 13.03.1981 DE 8107209 U
(43) Veröffentlichungstag der Anmeldung: 22.09.1982
(73) Patentinhaber: Dr. Karl Thomae GmbH, D-88397 Biberach (DE)
(72) Erfinder: Landwehr, Frank, D-7951 Hochdorf (DE); Wanner, Heinz, D-7950 Biberach (DE)

## Beschreibung

Die Erfindung betrifft ein aufklappbares Klemmstück mit einem Balgaufsatz zur Aufnahme eines Primärpackmittels in Form eines langgestreckten zylindrischen Röhrchens.

Zur Verabreichung geringer Mengen von Arzneimittelflüssigkeiten bediente man sich bisher der Mikropipetten. Bei der Verwendung von Mikropipetten ist es notwendig, daß die Arzneimittelflüssigkeit in größeren Vorratsbehältern, die das Abfüllen der Mikropipetten gestatten, vorliegt. Arzneimittelflüssigkeiten, die sehr leicht kontaminieren oder die in ihrer Herstellung sehr teuer sind (z. B. Interferonlösungen) lassen sich so nicht bereitstellen ; sie können also nicht z. B. mittels Mikropipetten verabreicht werden.

Erfindungsgemäß läßt sich dieses Problem dadurch lösen, daß ein langgestrecktes Röhrchen, beispielsweise eine Kapillare, welches die Arzneimittelflüssigkeit enthält und an seinen beiden Enden verschlossen ist, in eine aufklappbare Haltevorrichtung, bestehend aus zwei Halbschalen, eingangs als aufklappbares Klemmstück bezeichnet, bündig mit den Innenwandungen dieser Haltevorrichtung eingelegt wird. Vor dem Zusammenklappen dieses Klemmstückes wird das Röhrchen an seiner, dem hinteren Ende des Klemmstückes zugekehrten Seite, unmittelbar vor der Applikation, geöffnet. Nach dem Zusammenklappen des Klemmstückes wird auf einen am hinteren Ende des Klemmstückes vorgesehenen Schaft ein Balg sattsitzend aufgeschoben ; anschließend wird das andere, noch verschlossene Ende des Röhrchens geöffnet, wobei sich durch einen manuellen Druck auf den Balg das Füllgut aus dem Röhrchen entnehmen läßt, beispielsweise in Form einzelner Tropfen oder eines dünnen Strahls.

Das Klemmstück ist mit einer Halte- und Stützvorrichtung versehen, durch die es mittels zweier Finger jeweils soweit geöffnet werden kann, daß das einzulegende Röhrchen einwandfrei in die vorgesehene Lage gebracht werden kann. Beim Schließen des Klemmstückes zentriert sich das Röhrchen selbsttätig zwischen den beiden Halbschalen. Damit die Halbschalen das Röhrchen dauerhaft umschließen, wird eine Schließvorrichtung, z. B. eine Einrastvorrichtung, beispielsweise im Bereich der obengenannten Halte- und Stützvorrichtung, vorgesehen.

Das Klemmstück ist so konstruiert, daß das aufzunehmende Röhrchen beim Aufeinanderklappen und Zusammendrücken seiner beiden Halbschalen in der Halte- und Stützvorrichtung, die die beiden Halbschalen an einer geeigneten Stelle umgibt, zentriert eingebettet wird. Die Kalibrierung des Innendurchmessers des aus den beiden Halbschalen gebildeten Klemmstückes im zusammengeklappten und eingerasteten Zustand entspricht genau der Außenkontur des Röhrchens. Damit wird erreicht, daß das Röhrchen im Klemmstück fixiert ist, daß der Überdruck, der durch das Zusammendrücken des Balges entsteht und zum Ausdrücken der Flüssigkeit aus dem an den beiden Enden geöffneten Röhrchen führt, nicht auf Nebenwegen wirkungslos entweichen kann.

Die mit den beiden Halbschalen fest verbundene Halte- und Stützvorrichtung entspricht den ergonomischen Anforderungen beim Einlegen des Röhrchens, beim Applizieren der Tropfen und bei der anwendungsbedingten Pause zwischen zwei Applikationen, in dem hierbei jeglicher Kontakt des Röhrchenendes mit anderen Gegenständen vermieden wird.

Als ein zum Ausdrücken der Tropfen aus dem Röhrchen erforderlicher Balg dient vorzugsweise ein Faltenbalg. Der Faltenbalgaufsatz besteht dabei aus einem zylindrischen Schaft, der in einem Faltenbalg mit einer oder mehreren Lamellen übergeht. Der Balgaufsatz wird nach dem Abtrennen des entsprechenden Röhrchenendes am hinteren Ende des Klemmstückes, nachdem dessen Halbschalen über dem Röhrchen zusammengeklappt und arretiert sind, an einem dafür vorgesehenen und entsprechend angepaßten Schaft sattsitzend aufgeschoben. Der Balg ist am hinteren Ende mit einer ausreichend großen Öffnung versehen, die ein vorzeitiges Zustandekommen eines Über- oder Unterdruckes beim Aufschieben des Faltenbalgaufsatzes auf den Schaft verhindert.

Die beiden Halbschalen des Klemmstückes sind durch ein Scharnier miteinander verbunden. Als Scharnier dient z. B. eine ausgedünnte Zone aus demselben Material, aus dem die Halbschalen gefertigt sind (bei Kunststoffen ist dies spritztechnisch gesehen die beste Lösung), oder ein die beiden Halbschalen zusammenhaltender Film. Dieses Scharnier kann sich über die ganze Länge der Halbschalen erstrecken, es kann aber auch nur im Bereich der Halte- und Stützvorrichtung angebracht sein.

Durch einen Fingerdruck auf die Halte- und Stützvorrichtung werden die beiden Halbschalen soweit auseinander gespreizt, daß das Röhrchen einwandfrei eingelegt werden kann. Die problemlose Handhabung wird ermöglicht durch eine an der Scharnierseite in der Stütz- und Haltevorrichtung angebrachte Aussparung, die, in ihrer maßlichen Auslegung, auch als Öffnungsanschlag dient.

Nach dem Einlegen des Röhrchens werden durch eine Verlagerung des Fingerdruckes auf der Halte- und Stützvorrichtung in Richtung der offenen Kanten der Halbschalen die beiden Halbschalen geschlossen und mittels einer Einrast- bzw. Schnappvorrichtung oder einer anderen adäquaten Vorrichtung fest miteinander verbunden.

Für eine Applikation wird zuerst das in Richtung Schaft zum Aufstecken des Balges zeigende Ende des Röhrchens entfernt; dies geschieht z. B. dadurch, daß die Röhrchenspitze an einer Sollbruchstelle abgebrochen oder daß sie mit einem Messer abgeschnitten oder mit einer Säge abgesägt wird. Anschließend wird über dieses offene Röhrchenende der Balgaufsatz geschoben und auf dem dafür vorgesehenen Schaft aufgesteckt. Erst dann wird das andere Ende des Röhrchens in analoger Weise entfernt. Die Kapillarkräfte verhindern, daß die Flüssigkeit auch beim senkrechten Halten der Applikationsvorrichtung noch vor der eigentlichen Applikation auslaufen kann.

Zum Applizieren wird die Halte- bzw. Stützvorrichtung an dafür vorgesehenen Aussparungen zwischen dem Daumen und dem Mittelfinger gehalten. Die Zeigefingerkuppe wird auf die Stirnseite des Balges, z. B. eines Faltenbalges, gelegt, womit gleichzeitig die dort liegende Balgöffnung automatisch abgedeckt bzw. verschlossen wird. Durch ein leichtes, gleichmäßiges Niederdrücken des Balges in Richtung Halte- und Stützvorrichtung wird das Austropfen der Flüssigkeit aus dem Röhrchen ermöglicht.

Die nachfolgenden Figuren 1 bis 5 sollen in beispielhafter Weise das Wesen des Gegenstandes der Erfindung erläutern.
Die Figur 1a zeigt eine Hauptansicht des Klemmstückes mit der Halte- und Stützvorrichtung, die Figur 1 zeigt einen Schnitt durch die Halte- und Stützvorrichtung in der Ebene A-B der Figur 1a.
Die Figur 2 zeigt einen Teilschnitt durch ein Röhrchen, welches an seinen beiden Enden verschweißt ist und welches die Arzneimittelflüssigkeit enthält.
Die Figur 3 zeigt wieder eine Hauptansicht des Klemmstückes, aber mit eingelegtem Röhrchen ; hierbei sind die beiden aus dem Klemmstück herausragenden Enden des Röhrchens sichtbar.
Die Figur 4 zeigt einen Faltenbalgaufsatz, dessen unterer Teil angeschnitten ist.
Die Figuren 5 zeigen einen Schnitt durch die Halte- und Stützvorrichtung im geschlossenen und im geöffneten Zustand.

In den Figuren 1 bis 5 bedeuten : (1) das aufklappbare Klemmstück, bestehend im wesentlichen aus den beiden sich gegenüberliegenden und gleich ausgestalteten Halbschalen (9) und (10) mit dem Innenraum (16) und der Halte- und Stützvorrichtung (5), die aus zwei spiegelbildlich gleich geformten Hälften besteht, welche durch ein Scharnier (18) miteinander verbunden sind. Das Röhrchen (2) ist an seinen Enden (6) und (13) verschlossen, z. B. versiegelt, und gegebenenfalls mit einer Sollbruchstelle versehen (3) ist ein Faltenbalgaufsatz mit einer Öffnung (8) an seinem Kopfende, (4) bezeichnet eine Schnappvorrichtung in der Halte- und Stützvorrichtung (5), die gegenüber einem Scharnier (18) angebracht und vorzugsweise als eine Einrast-Vorrichtung ausgebildet ist. Das aufklappbare Klemmstück weist an seinem der Kanülenspitze (14) gegenüber liegenden Ende einen Schaft (7) auf, der in die beiden Halbschalen integriert ist. Die Halte-und Stützvorrichtung (5) besitzt scharnierseitig in den beiden um das Scharnier drehbaren Hälften eine Aussparung (11), wobei die Drehbewegung durch den Öffnungsanschlag (12) begrenzt ist. Die Halte- und Stützvorrichtung (5) besitzt an ihrer äußeren Begrenzung eine Aussparung (15) zur Aufnahme des Daumens und des Mittelfingers. Ein Scharnier (18) verbindet die beiden Teile der Halte- und Stützvorrichtung (5), es kann aber auch die beiden Halbschalen (9) und (10) über deren ganze Länge oder in bestimmten Bereichen miteinander verbinden (17) ist die Arzneimittelflüssigkeit im Röhrchen (2).

Während die Röhrchen aus Glas, Metall oder Kunststoff (z. B. Teflon) gefertigt sein können, empfiehlt es sich, das aufklappbare Klemmstück mit der Halte- und Stützvorrichtung und dem aufsteckbaren Balg aus Kunststoffmaterialien wie Plexiglas, Polyethylen, Polypropylen oder Polystyrol zu fertigen.

## Patentansprüche

1. Aufklappbares Klemmstück (1) mit einem, Balgaufsatz (3) zur Aufnahme eines Primärpackmittels in Form eines langgestreckten zylindrischen Röhrchens (2), dadurch gekennzeichnet, daß das aufklappbare Klemmstück (1) aus zwei Halbschalen (9) und (10), die einen Innenraum (16) umgeben, besteht, die beiden Halbschalen von einer Halte- und Stützvorrichtung (5) umgeben sind, die Halte- und Stützvorrichtung (5) aus spiegelbildlich gleich geformten Hälften besteht, die miteinander durch ein Scharnier (18) verbunden sind, der innere Durchmesser des Innenraumes (16), dem äußeren Durchmesser des Röhrchens (2) entspricht, die beiden Hälften der Halte- und Stützvorrichtung (5) scharnierseitig Aussparungen (11) mit Anschlägen (12) aufweisen und auf der dem Scharnier (18) gegenüberliegenden Seite eine Einrast- bzw. Schnappvorrichtung (4), die aufklappbaren Halbschalen an ihrem einen Ende einen Schaft (7) tragen, dessen äußerer Durchmesser dem inneren Durchmesser des zylindrischen Schaftes des Balgaufsatzes (3) entspricht, der Balgaufsatz (3) mit einer Öffnung (8) auf dem Schaft (7) aufsteckbar vorliegt und die Halte- und Stützvorrichtung (5) an ihrer äußeren Begrenzung Aussparungen (15), die an den Daumen und Mittelfinger angepaßt sind, aufweist.

2. Vorrichtung gemäß Anspruch 1, dadurch gekennzeichnet, daß ein Scharnier (18) die beiden Halbschalen (9) und (10) über deren ganze Länge oder in bestimmten Bereichen verbindet.

3. Vorrichtung gemäß Anspruch 1 und 2, dadurch gekennzeichnet, daß das Röhrchen (2) mit der Flüssigkeit (17) vor seinen beiden verschlossenen Enden (6) und (13) mit Sollbruchstellen versehen ist.

4. Vorrichtung gemäß Anspruch 1, 2 und 3, dadurch gekennzeichnet, daß der Balgaufsatz (3) als Lamellenbalg ausgebildet ist.

## Claims

1. Hinged clamping member (1) with a bellows attachment (3) for receiving a primary packing means in the form of an elongate cylindrical tube (2), characterised in that the hinged clamping member (1) consists of two half-shells (9) and (10) which enclose an inner space (16), the two half-shells are enclosed by a retaining and supporting device (5), the retaining and supporting device (5) consists of symmetrical halves which are connected to each other by a hinge (18), the inner diameter of the inner space (16) corresponds to the outer diameter of the tube (2), the two halves of the retaining and supporting device (5) have, adjacent to the hinge, recesses (11) with stops (12) and, on the side opposite the hinge (18), a locking or snap-fit device (4), the hinged half-shells comprise, at one end, a shaft (7) the outer diameter of which corresponds to the inner diameter of the cylindrical shaft of the bellows attachment (3), the bellows attachment (3) can be pushed onto the shaft (7) by means of an opening (8), and the retaining and supporting device (5) comprises, on its outer periphery, recesses (15) which are adapted to fit the thumb and middle finger.

2. Apparatus as claimed in claim 1, characterised in that a hinge (18) connects the two half-shells (9) and (10) over their entire length or in certain areas.

3. Apparatus as claimed in claims 1 and 2, characterised in that the tube (2) containing the liquid (17) is provided with deliberately weakened breaking points in front of its two sealed ends (6) and (13).

4. Apparatus as claimed in claims 1, 2 and 3, characterised in that the bellows attachment (3) is in the form of a concertina-type bellows.

## Revendications

1. Pièce de serrage rabattable (1) équipée d'un soufflet rapporté (3) pour recevoir un moyen d'emballage primaire sous la forme d'un petit tube cylindrique allongé (2), caractérisée par le fait que la pièce de serrage rabattable (1) se compose de deux demi-coquilles (9) et (10) qui entourent un espace interne (16), les deux demi-coquilles étant entourées par un dispositif (5) de retenue et de support, le dispositif (5) de retenue et de support comprenant des moitiés de formes identiques spéculaires qui sont reliées l'une à l'autre par une charnière (18), le diamètre interne de l'espace interne (16) correspondant au diamètre externe du petit tube (2), les deux moitiés du dispositif (5) de retenue et de support comportant, du côté de la charnière, des échancrures (11) avec des butées (12) et, du côté opposé à la charnière (18), un mécanisme (4) à encliquetage ou à déclic, les demi-coquilles rabattables supportant, à l'une de leurs extrémités, une tige (7) dont le diamètre externe correspond au diamètre interne de la tige cylindrique du soufflet rapporté (3), le soufflet rapporté (3) pouvant être enfilé avec un orifice (8) sur la tige (7), et le dispositif (5) de retenue et de support présentant, sur sa délimitation externe, des renfoncements (15) qui sont adaptés au pouce et au majeur.

2. Dispositif selon la revendication 1, caractérisé par le fait qu'une charnière (18) relie les deux demi-coquilles (9) et (10) sur toute la longueur de ces dernières ou dans des zones déterminées.

3. Dispositif selon les revendications 1 et 2, caractérisé par le fait que le petit tube (2) avec le liquide (17) présente des zones de rupture obligée avant ses deux extrémités obturées (6) et (13).

4. Dispositif selon les revendications 1, 2 et 3, caractérisé par le fait que la poire rapportée (3) est réalisée sous la forme d'un soufflet présentant des plis.
